# EUROPÄISCHE PATENTSCHRIFT

(11) **EP 3 245 114 B1**
(45) Veröffentlichungstag und Bekanntmachung des Hinweises auf die Patenterteilung: **13.03.2019**
(21) Anmeldenummer: 15710766.5
(22) Anmeldetag: 17.03.2015
(51) Int. Cl.: B61G 7/10, B61G 9/22

(54) **SCHIENENFAHRZEUG, INSBESONDERE EINE LOKOMOTIVE**
RAIL VEHICLE, IN PARTICULAR A LOCOMOTIVE
VÉHICULE FERROVIAIRE, NOTAMMENT LOCOMOTIVE

(43) Veröffentlichungstag der Anmeldung: 22.11.2017
(73) Patentinhaber: Siemens Mobility GmbH, 81739 München (DE)
(72) Erfinder: KROISS, Manuel, 85258 Ebersbach (DE); TRACHTENHERZ, Alexander, 80997 München (DE)
(86) Internationale Anmeldenummer: PCT/EP2015/055538
(87) Internationale Veröffentlichungsnummer: WO 2016/146170

(56) Entgegenhaltungen:
- EP-A1- 2 093 123
- US-A1- 2008 067 140

## Beschreibung

Die Erfindung betrifft ein Schienenfahrzeug, insbesondere eine Lokomotive, umfassend einen Fahrzeugkasten, eine Mittelpufferkupplung mit einem am Fahrzeugkasten angelenkten und einen Kupplungskopf tragenden Kupplungsschaft, und eine Kupplungsabstützung, die einen gefederten Querbalken zur Abstützung des Kupplungsschaftes aufweist.

Kollidiert das Schienenfahrzeug mit einem Hindernis, so wird der Kupplungskopf in Richtung Fahrzeugkasten geschoben, wobei der Querbalken ein Hindernis darstellt, welches eine ungestörte Stoßenergieaufnahme durch Verformung einer Energieverzehranordnung des Schienenfahrzeugs verhindert.

Das Problem wird in der Europäischen Patentanmeldung EP 2 093 123 A1 adressiert, aus der ein Schienenfahrzeug mit einem Wagenkastenuntergestell bekannt ist, an dem eine Kupplungsstange einer Mittelpufferkupplung in vertikaler Richtung verschwenkbar angelenkt ist. Zum vertikalen Abstützen der Kupplungsstange ist eine einen Lagerbock bildende Abstützvorrichtung vorgesehen, die einen mit der Kupplungsstange in Kontakt bringbaren Abstützstempel aufweist. Der Abstützstempel stützt sich über in Hülsenelementen geführte Federelemente auf einem rohrförmigen Abstützkörper ab. Im Abstützkörper ist ein bolzenförmiges Verbindungselement in Fahrzeugquerrichtung angeordnet, um den der Abstützkörper drehbar gelagert ist. Das Verbindungselement ist an beiden Enden in Lagern gelagert, die über Flansche mittels Schraubverbindungen mit dem Wagenkastenuntergestell verbunden sind. Das Verbindungselement ist mit dem Abstützkörper über Abscherelemente verbunden, die derart ausgelegt sind, dass sie bei Überschreiten eines festgelegten Drehmoments abscheren, um eine Drehung des Abstützkörpers relativ zum Verbindungselement zuzulassen. Der Klappmechanismus dieser bekannten Abstützvorrichtung ist konstruktiv sehr aufwändig.

Der Erfindung liegt die Aufgabe zugrunde, das zugrunde liegende Problem auf eine einfache Art und Weise zu beheben.

Die Aufgabe wird gelöst durch ein Schienenfahrzeug der eingangs genannten Art mit den im Kennzeichen des Patentanspruches 1 angegebenen Merkmalen. Demnach weist die Kupplungsabstützung zwei am Fahrzeugkasten befestigte Haltebleche auf. Der Querbalken weist zwei in Federrichtung verlaufende Führungsnuten auf, wobei je eines der Haltebleche in jeweils eine der Führungsnuten derart formschlüssig eingreift, dass der Querbalken in Federrichtung beweglich und seitlich zu dieser geführt ist. Hierdurch wird eine Befestigung der Kupplungsabstützung am Fahrzeugkasten mit einfachen und kostengünstigen Teilen bereitgestellt, die eine sichere Führung der Federbewegung des Querbalkens erlaubt. Dabei weist jedes der Haltebleche eine Sollbruchstelle auf. Die Sollbruchstellen stellen Abrisskanten der Haltebleche dar, an welchen im Falle einer Fahrzeugkollision ein auf den Querbalken geschobener Kupplungskopf die Haltebleche zerstört, um einen Ausweichweg für die Mittelpufferkupplung freizugeben.

In einer vorteilhaften Ausführungsform des erfindungsgemäßen Schienenfahrzeugs weist die Kupplungsabstützung eine über Federelemente mit dem Querbalken gekoppelte Grundplatte auf, die auf dem Fahrzeugkasten aufliegt und mittels der Haltebleche formschlüssig fixiert ist. Die Fixierung der Grundplatte kann beispielsweise durch an den Halteblechen angeformte Haltenasen, die formschlüssig in Ausnehmungen der Grundplatte eingreifen, bewerkstelligt werden. Die Grundplatte der Kupplungsabstützung ist damit vertikal zwischen Halteplatten und Fahrzeugkasten und quer dazu durch den Formschluss zwischen Haltenasen und Ausnehmungen festgehalten.

In einer bevorzugten Ausgestaltung des erfindungsgemäßen Schienenfahrzeugs ist an einer Oberseite des Querbalkens eine Gleitplatte als Auflagefläche für den Kupplungsschaft angeordnet. Hierdurch wird eine Gleitbewegung des Kupplungsschaftes auf dem Querbalken mit geringem Reibungswiderstand ermöglicht, wodurch die Bewegungen des Kupplungsschaftes beim Betrieb des Schienenfahrzeugs ungestört ablaufen können.

In einer vorteilhaften Ausgestaltung des erfindungsgemäßen Schienenfahrzeugs weist der Fahrzeugkasten eine Frontausnehmung zur Durchführung des Kupplungsschaftes auf, deren lichte Weite größer als die Länge des vor ihr angeordneten Querbalkens ist. Jedes der Haltbleche weist einen Befestigungsabschnitt zur Befestigung des Haltebleches am Fahrzeugkasten und einen in die Frontausnehmung hineinragenden Überstandsabschnitt zum Eingriff des Halteblechs in die Führungsnut auf. Die Sollbruchstellen der Haltebleche verlaufen im Bereich eines Randes der Frontausnehmung. Im Falle einer Fahrzeugkollision wird der Überstandsabschnitt eines Haltebleches an der Abrisskante abgeschert, während der Befestigungsabschnitt des Haltebleches am Fahrzeugkasten verbleibt.

In einer bevorzugten Ausführungsform des erfindungsgemäßen Schienenfahrzeugs ist der Rand der Frontausnehmung durch eine Aufkletterschutzeinrichtung des Fahrzeugkastens gebildet. Diese weist zwei vertikale Stützträger seitlich der Frontausnehmung, einen die Stützträger oberhalb der Frontausnehmung verbindenden Querriegel mit hervorspringenden Rippen und ein die Stützträger unterhalb der Frontausnehmung verbindendes Trägerblech zur Befestigung von Räumschilden auf. Dabei ist jedes der Haltebleche mit seinem Befestigungsabschnitt an je einem der Stützträger befestigt. Die Grundplatte liegt auf dem Trägerblech lediglich auf. Mit Vorteil wird durch diese Art der Befestigung die Struktur der Aufkletterschutzeinrichtung unterhalb der Kupplungsabstützung nicht geschwächt, wo im Kollisionsfall erhebliche vertikale Kräfte auftreten.

In einer weiteren vorteilhaften Ausführungsform des erfindungsgemäßen Schienenfahrzeugs weist der Fahrzeugkasten eine Energieverzehranordnung auf. Diese ist bei einer Fahrzeugkollision zur Aufnahme von Bewegungsenergie längs eines Verformungsweges plastisch verformbar. Die Sollbruchstellen der Haltebleche und die Energieverzehranordnung sind dabei so ausgelegt, dass bei einer Fahrzeugkollision trotz Zerstörung der Haltebleche durch einen am Querbalken anschlagenden Kupplungskopf eine ungestörte Verformung der Energieverzehranordnung erfolgt.

Weitere Eigenschaften und Vorteile des erfindungsgemäßen Schienenfahrzeugs ergeben sich aus nachfolgender Beschreibung eines Ausführungsbeispiels anhand der Zeichnungen, in deren
- FIG 1: ein Frontbereich eines erfindungsgemäßen Schienenfahrzeugs in perspektivischer Darstellung von oben,
- FIG 2: eine Kupplungsabstützung des Schienenfahrzeugs aus FIG 1 in perspektivischer Darstellung von oben und
- FIG 3: die Kupplungsabstützung aus FIG 2 in perspektivischer Darstellung von unten
schematisch veranschaulicht sind.

Gemäß FIG 1 umfasst ein Schienenfahrzeug 1, beispielsweise eine Lokomotive, einen auf nicht dargestellten Fahrwerken abgestützten Fahrzeugkasten 2. Von dem Fahrzeugkasten 2 ist hier nur das Frontende eines Untergestells dargestellt. Zur Kupplung mit anderen Schienenfahrzeugen umfasst das Schienenfahrzeug 1 eine Mittelpufferkupplung 3 mit einem Kupplungsschaft 5, dessen fahrzeugnahes Ende über ein nicht dargestelltes Kupplungsgelenk mittig am Fahrzeugkasten 2 angelenkt ist und dessen fahrzeugfernes Ende einen Kupplungskopf 4 trägt. Zur vertikalen Abstützung des Kupplungsschaftes 5 umfasst das Schienenfahrzeug 1 eine Kupplungsabstützung 6, die gemäß FIG 2 und FIG 3 einen gefederten Querbalken 7 aufweist. Der Querbalken 7 ist hinter dem Kupplungskopf 4 unterhalb des Kupplungsschaftes 5 angeordnet und erstreckt sich auf seiner Balkenlänge L horizontal und quer zu einer Fahrzeuglängsachse. An einer Oberseite des Querbalkens 7 ist eine Gleitplatte 8 aus einem gleitfähigen Material als Auflagefläche für den Kupplungsschaft 5 angeordnet, damit dieser bei Bogenfahrten und bei Kuppelvorgängen des Schienenfahrzeugs 1 leicht horizontal schwenkbar ist.

Gemäß FIG 2 und FIG 3 weist die Kupplungsabstützung 6 eine über Federelemente 17 mit dem Querbalken 7 gekoppelte Grundplatte 21 auf, die auf einem Trägerblech 28 des Fahrzeugkastens 2 aufliegt. Der Querbalken 7 kann hierdurch eine Federbewegung relativ zur Grundplatte 21 in eine vertikale Federrichtung F ausführen. Der Querbalken 7 ist als nach unten offener Kasten ausgebildet, in den an beiden Enden je ein Paar als Schraubenfedern ausgeführte Federelemente 17 eintauchen. Auf der dem Kastenboden gegenüber liegenden Grundplatte 21 sind die Federelemente 17 durch Federführungen 18 geführt, die über in Bohrungen der Grundplatte 21 eingeführte Steckarretierungen 19 arretiert sind. Die Vorspannung der Federelemente 17 ist durch Federspanner 20 in Form einer die Federlänge beeinflussenden Stellmutter einstellbar. Die Federspanner 20 können entgegen der dargestellten Ausführungsform auch innerhalb der Federelemente 17, also oberhalb der Grundplatte 21 angeordnet sein. Die Kupplungsabstützung 6 weist zwei Haltebleche 11 auf, über die sie mit dem Fahrzeugkasten 2 verbunden ist. Im dargestellten Ausführungsbeispiel sind die Haltebleche 11 plattenförmig ausgebildet und erstrecken sich in einer gemeinsamen Ebene senkrecht zur Fahrzeuglängsachse. Die Haltebleche 11 in der Ausführungsform gemäß FIG 1 sind an ihrer Oberkante horizontal abgeschnitten.

Der Fahrzeugkasten 2 weist im dargestellten Ausführungsbeispiel gemäß FIG 1 eine Frontausnehmung 23 zur Durchführung des Kupplungsschaftes 5 auf, deren lichte Weite W größer als die Länge L des vor ihr angeordneten Querbalkens 7 ist. Jedes der Haltbleche 11 weist einen Befestigungsabschnitt 12 zur Befestigung des Haltebleches 11 am Fahrzeugkasten 2 und einen in die Frontausnehmung 23 hineinragenden Überstandsabschnitt 13 auf. Die im Vergleich zu den Überstandsabschnitten 13 großflächigeren Befestigungsabschnitte 12 der Haltebleche 11 sind von Befestigungslöchern 15 durchsetzt, durch die nicht dargestellte Schraubverbindungen zur Befestigung der Haltebleche 11 an Stützträgern 25 des Fahrzeugkastens 2 geführt sind.

Die Überstandsabschnitte 13 der Haltebleche 11 greifen formschlüssig in Führungsnuten 10 des Querbalkens 7 ein. Hierzu weist der Querbalken 7 an seinen seitlichen Längsenden U-förmige Führungsschienen 9 auf, in die die vertikal verlaufenden Führungsnuten 10 eingearbeitet sind. Die einander zugewandten Kanten der beiden Haltebleche 11 bilden so eine Führung für die vertikale Federbewegung des Querbalkens 7, bei welcher der Querbalken 7 in Federrichtung F beweglich und seitlich zu dieser geführt ist. Formschluss und Federkraft bewirken eine selbsthaltende Federzentrierung. In dem in FIG 2 und FIG 3 dargestellten Ausführungsbeispiel sind die Haltebleche 11 trapezförmig und ragen mit ihrer Oberkante vertikal über den Querbalken 7 hinaus, wo Vorspanneinrichtungen 30 an den Halteblechen 11 befestigt sind. Die Vorspanneinrichtung 30 umfasst eine Stellschraube mit vertikal verstellbarem Sicherungsbolzen, der einen Vertikalanschlag für die Federbewegung des Querbalkens 7 bildet.

Die auf dem Trägerblech 28 aufliegende Grundplatte 21 weist an ihren stirnseitigen Enden je eine Ausnehmung 22 auf, in die jeweils eine an einem unteren Ende des Überstandsabschnittes 13 eines Halteblechs 11 überstehende Haltenase 16 formschlüssig hineinragt. Hierdurch wird die Grundplatte 21 durch die Haltebleche 11 nach unten auf dem Trägerblech 28 gehalten und durch den Formschluss zwischen Haltenasen 16 und Ausnehmungen 22 in horizontale Richtungen fixiert. Jedes der Haltebleche 11 weist im Bereich eines Randes der Frontausnehmung 23 eine Sollbruchstelle 14 auf. Die Sollbruchstelle 14 bildet eine Abrisskante der Haltebleche 11 zwischen Befestigungsabschnitt 12 und Überstandsabschnitt 13 im Falle einer Fahrzeugkollision, bei welcher die Mittelpufferkupplung 3 durch ein Hindernis in Richtung Fahrzeugkasten 2 geschoben und dabei der Kupplungskopf 4 an die Stirnseite des Querbalkens 7 anschlägt. Weist der Fahrzeugkasten 2 eine nicht dargestellte Energieverzehranordnung auf, welche bei einer Fahrzeugkollision zur Aufnahme von Bewegungsenergie längs eines Verformungsweges plastisch verformbar ist, so sind die Sollbruchstellen 14 der Haltebleche 11 und die Energieverzehranordnung so ausgelegt, dass bei einer Fahrzeugkollision trotz Zerstörung der Haltebleche 11 durch den am Querbalken 7 anschlagenden Kupplungskopf 4 eine ungestörte Verformung der Energieverzehranordnung erfolgen kann. Durch Zerstörung der Haltebleche 11 an den Sollbruchstellen 14 wird der Weg für den Querbalken 7 und somit für die darauf abgestützte Mittelpufferkupplung 3 freigegeben.

Im dargestellten Ausführungsbeispiel ist gemäß FIG 1 der Rand der Frontausnehmung 23 durch eine Aufkletterschutzeinrichtung 24 des Fahrzeugkastens 2 gebildet, zu der die beiden seitlich der Frontausnehmung 23 angeordneten vertikalen Stützträger 25 sowie das die Stützträger 25 unterhalb der Frontausnehmung 23 verbindende Trägerblech 28 gehören, an welches zwei Räumschilde 29 eines Bahnräumers befestigt sind. Ferner weist die Aufkletterschutzeinrichtung 24 einen die Stützträger 25 oberhalb der Frontausnehmung 23 verbindenden Querriegel 26 mit hervorspringenden Rippen 27 auf, in welche sich entsprechende Rippen eines kollidierenden Fahrzeugs verhaken und so ein Aufklettern desselben verhindert. Die Haltebleche 11 sind mit ihren Befestigungsabschnitten 12 auf die in Fahrtrichtung weisenden Seiten der Stützträger 25 befestigt, während die Grundplatte 21 auf dem Trägerblech 28 lediglich aufliegt. Durch diese Art der Befestigung wird eine Schwächung der Aufkletterschutzeinrichtung 24 unter der Kupplungsabstützung 6 vermieden. Die Befestigungspunkte sind außerdem sehr gut für Montage- und Wartungszwecke zugänglich. Die Befestigung ist durch einfache und damit kostengünstige Teile zu realisieren.

## Patentansprüche

1. Schienenfahrzeug (1), insbesondere eine Lokomotive, umfassend einen Fahrzeugkasten (2), eine Mittelpufferkupplung (3) mit einem am Fahrzeugkasten (2) angelenkten und einen Kupplungskopf (4) tragenden Kupplungsschaft (5), und eine Kupplungsabstützung (6), die einen gefederten Querbalken (7) zur Abstützung des Kupplungsschaftes (5) aufweist, wobei die Kupplungsabstützung (6) zwei am Fahrzeugkasten (2) befestigte Haltebleche (11) aufweist, **dadurch gekennzeichnet, dass** der Querbalken (7) zwei in Federrichtung (F) verlaufende Führungsnuten (10) aufweist, wobei je eines der Haltebleche (11) in jeweils eine der Führungsnuten (10) derart formschlüssig eingreift, dass der Querbalken (7) in Federrichtung (F) beweglich und seitlich zu dieser geführt ist, und dass jedes der Haltebleche (11) eine Sollbruchstelle (14) aufweist.

2. Schienenfahrzeug (1) nach Anspruch 1, wobei die Kupplungsabstützung (6) eine über Federelemente (17) mit dem Querbalken (7) gekoppelte Grundplatte (21) aufweist, die auf dem Fahrzeugkasten (2) aufliegt und mittels der Haltebleche (11) formschlüssig fixiert ist.

3. Schienenfahrzeug (1) nach Anspruch 1 oder 2, wobei an einer Oberseite des Querbalkens (7) eine Gleitplatte (8) als Auflagefläche für den Kupplungsschaft (5) angeordnet ist.

4. Schienenfahrzeug (1) nach einem der Ansprüche 1 bis 3, wobei der Fahrzeugkasten (2) eine Frontausnehmung (23) zur Durchführung des Kupplungsschaftes (5) aufweist, deren lichte Weite (W) größer als die Balkenlänge (L) des vor ihr angeordneten Querbalkens (7) ist, wobei jedes der Haltbleche (11) einen Befestigungsabschnitt (12) zur Befestigung des Haltebleches (11) am Fahrzeugkasten (2) und einen in die Frontausnehmung (23) hineinragenden Überstandsabschnitt (13) zum Eingriff des Halteblechs (11) in die Führungsnut (10) aufweist, und wobei die Sollbruchstellen (14) der Haltebleche (11) im Bereich eines Randes der Frontausnehmung (23) angeordnet verlaufen.

5. Schienenfahrzeug (1) nach Anspruch 4, wobei der Rand der Frontausnehmung (23) durch eine Aufkletterschutzeinrichtung (24) des Fahrzeugkastens (2) gebildet ist, welche zwei vertikale Stützträger (25) seitliche der Frontausnehmung (23), einen die Stützträger (25) oberhalb der Frontausnehmung (23) verbindenden Querriegel (26) mit hervorspringenden Rippen (27) und ein die Stützträger (25) unterhalb der Frontausnehmung (23) verbindendes Trägerblech (28) zur Befestigung von Räumschilden (29) aufweist, und wobei jedes der Haltebleche (11) mit seinem Befestigungsabschnitt (12) an je einem der Stützträger (25) befestigt ist und die Grundplatte (21) auf dem Trägerblech (28) lediglich aufliegt.

6. Schienenfahrzeug (1) nach einem der Ansprüche 1 bis 5, wobei der Fahrzeugkasten (2) eine Energieverzehranordnung aufweist, welche bei einer Fahrzeugkollision zur Aufnahme von Bewegungsenergie längs eines Verformungsweges plastisch verformbar ist, wobei die Sollbruchstellen (14) der Haltebleche (11) und die Energieverzehranordnung so ausgelegt sind, dass bei einer Fahrzeugkollision trotz Zerstörung der Haltebleche (11) durch einen am Querbalken (7) anschlagenden Kupplungskopf (4) eine ungestörte Verformung der Energieverzehranordnung erfolgt.

## Claims

1. Rail vehicle (1), in particular a locomotive, comprising a chassis (2), a central buffer coupling (3), a coupling shaft (5) which is hinged to the chassis (2) and has a coupling head (4), and a coupling support (6) which has a spring-mounted transverse beam (7) for supporting the coupling shaft (5), wherein the coupling support (6) has two retaining sheets (11) which are secured to the chassis (2), **characterised in that** the transverse beam (7) has two guide grooves (10) which run in the spring direction, wherein each of the retaining sheets (11) engages into one of the guide grooves (10) in a formfitting manner such that the transverse beam (7) is guided in a movable manner in the spring direction (F) and transversely thereto, and each retaining sheet (11) has a predetermined breaking point (14).

2. Rail vehicle (1) according to claim 1, wherein the coupling support (6) has a base plate (21) connected to the transverse beam (7) by way of spring elements (17), which is supported on the chassis (2) and is secured in a formfitting manner by means of the retaining sheets (11).

3. Rail vehicle (1) according to claim 1 or 2, wherein a slide plate (8) is arranged as a contact surface for the coupling shaft (5) on an upper side of the transverse beam (7) .

4. Rail vehicle (1) according to one of claims 1 to 3, wherein the chassis (2) has a front recess (23) for feeding through the coupling shaft (5) with a clear span (W) which is greater than the beam length (L) of the transverse beam (7) arranged in front of it, wherein each of the retaining sheets (11) has a securing section (12) for securing the retaining sheet (11) on the chassis (2) and a protruding section (13) projecting into the front recess (23) for engaging into the guide groove (10) with the retaining sheet (11), and wherein the predetermined breaking points (14) of the retaining sheets (11) are arranged in the region of an edge of the front recess (23) .

5. Rail vehicle (1) according to claim 4, wherein the edge of the front recess (23) is formed by an overriding protection device (24) of the chassis (2) which has two vertical support brackets (25) on the side of the front recess (23), a dividing beam (26) connecting the support brackets (25) above the front recess (23) with projecting fins (27) and a carrier plate (28) connecting the support brackets (25) below the front recess (23) for securing brush blades (29), and wherein each of the retaining sheets (11) is secured to one of the support brackets (25) with its securing section (12) and the base plate (21) is only supported on the carrier plate (28).

6. Rail vehicle (1) according to one of claims 1 to 5, wherein the chassis (2) has an energy consumption arrangement which possesses plastic ductility for absorbing kinetic energy along a deformation path in a vehicle collision, wherein the predetermined breaking points (14) of the retaining sheets (11) and the energy consumption arrangement are designed such that in a vehicle collision, despite destruction of the retaining sheets (11) by a coupling head (4) striking the transverse beam (7), uninterrupted deformation of the energy consumption arrangement occurs.

## Revendications

1. Véhicule ferroviaire (1), en particulier une locomotive, comportant une caisse de véhicule (2), un attelage à tampon central (3) avec une tige d'attelage (5) articulée sur la caisse de véhicule (2) et portant une tête d'attelage (4), et un appui d'attelage (6) qui comprend une poutre transversale (7) montée sur ressorts pour l'appui de la tige d'attelage (5), dans lequel l'appui d'attelage (6) comprend deux tôles de maintien (11) montées sur la caisse de véhicule (2), **caractérisé en ce que** la poutre transversale (7) comprend deux rainures de guidage (10) s'étendant dans la direction de ressort (F), dans lequel chacune des tôles de maintien (11) s'insère dans respectivement l'une des rainures de guidage (10) par complémentarité de forme de telle sorte que la poutre transversale (7) soit guidée dans la direction de ressort (F) de manière mobile et latéralement par rapport à celle-ci, et que chacune des tôles de maintien (11) comprend un point de rupture (14).

2. Véhicule ferroviaire (1) selon la revendication 1, dans lequel l'appui d'attelage (6) comprend une plaque de base (21), accouplée à la poutre transversale (7) par l'intermédiaire d'éléments de ressort (17), laquelle repose sur la caisse de véhicule (2) et est fixée par complémentarité de forme au moyen des tôles de maintien (11) .

3. Véhicule ferroviaire (1) selon la revendication 1 ou la revendication 2, dans lequel une plaque coulissante (8) est disposée sur une face supérieure de la poutre transversale (7) sous la forme d'une surface d'appui pour la tige d'attelage (5) .

4. Véhicule ferroviaire (1) selon l'une des revendications 1 à 3, dans lequel la caisse de véhicule (2) comprend une cavité frontale (23) pour le passage de la tige d'attelage (5) dont la largeur intérieure (W) est supérieure à la longueur de poutre (L) de la poutre transversale (7) disposée devant elle, dans lequel chacune des tôles de maintien (11) comprend une section de montage (12) pour le montage de la tôle de maintien (11) sur la caisse de véhicule (2) et une section en saillie (13) pénétrant dans la cavité frontale (23) pour l'insertion de la tôle de maintien (11) dans la rainure de guidage (10), et dans lequel les points de rupture (14) des tôles de maintien (11) s'étendent en étant disposés dans la zone d'un bord de la cavité frontale (23).

5. Véhicule ferroviaire (1) selon la revendication 4, dans lequel le bord de la cavité frontale (23) est formé par un dispositif de protection contre le chevauchement (24) de la caisse de véhicule (2), lequel comprend deux supports de soutien verticaux (25) à côté de la cavité frontale (23), une barre transversale (26), reliant les supports de soutien (25) au-dessus de la cavité frontale (23), avec des nervures saillantes (27), et une tôle de support (28), reliant les supports de soutien (25) au-dessous de la cavité frontale (23), pour le montage de lames adaptables (29), et dans lequel chacune des tôles de maintien (11) est montée avec sa section de montage (12) respectivement sur l'un des supports de soutien (25) et la plaque de base (21) repose uniquement sur la tôle de support (28).

6. Véhicule ferroviaire (1) selon l'une des revendications 1 à 5, dans lequel la caisse de véhicule (2) comprend un ensemble absorbeur d'énergie, lequel, lors d'une collision de véhicule, est déformable plastiquement pour l'absorption d'énergie cinétique le long d'un chemin de déformation, dans lequel les points de rupture (14) des tôles de maintien (11) et l'ensemble absorbeur d'énergie sont conçus de sorte que, lors d'une collision de véhicule, une déformation non entravée de l'ensemble absorbeur d'énergie se produit malgré la destruction des tôles de maintien (11) par une tête d'attelage (4) en butée sur la poutre transversale (7).
